# EUROPÄISCHE PATENTSCHRIFT

(11) **EP 0 602 429 B1**
(45) Veröffentlichungstag und Bekanntmachung des Hinweises auf die Patenterteilung: **13.03.1996**
(21) Anmeldenummer: 93119094.6
(22) Anmeldetag: 26.11.1993
(51) Int. Cl.: B41F 27/10, B41F 13/26

(54) **Lagerung für einen mit einer aufschiebbaren Hülse ausgestatteten Druckzylinder**
Bearing for a printing cylinder, provided with a slidable sleeve
Palier pour un cylindre d'imprimerie muni d'un manchon enfilable

(30) Priorität: 10.12.1992 DE 4241565
(43) Veröffentlichungstag der Anmeldung: 22.06.1994
(73) Patentinhaber: MAN Roland Druckmaschinen AG, D-63012 Offenbach (DE)
(72) Erfinder: Döbler, Hermann, D-08525 Plauen (DE); Seyffert, Ulrich, D-08548 Syrau (DE)
(74) Vertreter: Schober, Stefan

(56) Entgegenhaltungen:
- DE-C- 543 117

## Beschreibung

Die Erfindung betrifft eine Lagerung für einen mit einer aufschiebbaren Hülse ausgestatteten Druckzylinder nach dem Oberbegriff des Anspruches 1.

Bekannt ist eine Lagerung für einen Druckzylinder (DE-PS 37 15 536), bei der an der Druckwerkseitenwand verschiebbar ein Backenfutter angeordnet ist, in dem ein auf dem Achszapfen des Druckzylinders sitzendes Lager im Betriebszustand gehalten und das über den Durchmesser der Hülse auseinanderfahrbar sowie durch verstellbare Anschläge in der Halte-Position für den Druckzylinder einstellbar ist.

Das auseinanderfahrbare Backenfutter benötigt, inclusive des erforderlichen Antriebsmechanismus, relativ viel Platz in radialer Richtung des Druckzylinders, der jedoch bei einer Mehrzylinderanordnung in einer Druckeinheit nur sehr beschränkt zur Verfügung steht. Außerdem erfordern die Geradführungen für die Backen einen relativ hohen Fertigungsaufwand.

Gemäß der DE-C-543 117 wird in der Druckwerkseitenwand eine Öffnung für den Wechsel einer Druckformhülse geschaffen, indem ein ringförmiges, drehbewegliches Wandstück demontiert wird, das exzentrisch die Zylinderzapfenlagerung enthält und mit Kegelsitz in der Wand aufgenommen wird.

Der Erfindung liegt die Aufgabe zugrunde, eine Lagerung für einen mit einer aufschiebbaren Hülse ausgestatteten Druckzylinder gemäß dem Oberbegriff von Anspruch 1 zu schaffen, die mit einfach herzustellenden, wenig Platz, erfordernden Mitteln einen Hülsenwechsel in der Rotationsdruckmaschine ermöglicht und eine funktionssichere, einstellbare Abstützung des Achszapfens des Druckzylinders im Betriebszustand gewährleistet.

Diese Aufgabe wird durch die kennzeichnenden Merkmale von Anspruch 1 erreicht. Die schwenkbaren Stützkörper, inclusive ihrer Lagerung, sind einfach, mit relativ geringem Aufwand zu fertigen und benötigen für das Verschwenken wenig Platz, so daß sie auch bei einer Mehrzylinderanordnung in entsprechender Anzahl installiert werden können.

Weitere vorteilhafte Ausgestaltungen der Erfindung sind in den Unteransprüchen enthalten.

Am günstigsten lassen sich die Stützkörper als Nocken bzw. als Exzenter gemäß Anspruch 2 und 3 gestalten, wobei durch jeweils eine umfangsseitige Abflachung an den Stützkörpern gemäß Anspruch 4 sich günstig der für einen Hülsenwechsel erforderliche Freiraum im Bereich der Öffnung der Gestellwand mit einem kleinen Schwenkwinkel der Stützkörper realisieren läßt.

Die Anordnung der Stützkörper in taschenförmigen Aussparungen der Gestellwand gemaß Anspruch 5 gewährleistet eine stabile Lagerung der Stützkörper und deren Unterbringung auf engen Raum.

Durch die Ausführung einer der seitlichen Wandungen der Aussparungen als einsetzbares Abdecksegment gemäß Anspruch 6 lassen sich beiderseitig mit Achszapfen ausgestattete Stützkörper einfach und stabil lagern und problemlos montieren.

Die Ausführungsformen gemäß der Ansprüche 7 und 8 gestatten eine seitliche Anordnung der Stützkörper an der Gestellwand, wenn in letzterer aus gestalterischen- und Fertigkeitsgründen die Aussparungen nicht angeordnet werden können oder eine Rotationsdruckmaschine mit hülsenbestückten Druckzylindern nachträglich umgerüstet wird.

Die durchgehende Ringnut gemäß Anspruch 9 ist besonders einfach zu fertigen.

Anspruch 10 erübrigt die zusätzliche Lagerung der entsprechend ausgebildeten Stützkörper und ermöglicht eine günstige Kompensation der Stützkräfte.

Die Ausführungsformen gemaß Anspruch 5 bis 9 gestatten eine einfache, stabile Lagerung der Stützkörper nach Anspruch 11.

Die in Anspruch 12 genannte Ausführungsform gestattet eine effektive Betätigung der Stützkörper mit wenigen übertragungselementen auf engen Raum und läßt sich deshalb besonders vorteilhaft bei einer Mehrzylinderanordnung in einer Druckeinheit einsetzen.

Der einstellbare Anschlag gemäß Anspruch 13 in seiner speziellen Gestaltung gemäß Anspruch 14 ermöglicht in einfacher Weise eine druckzylinderlageabhängige Justierung der Stützkörper im Betriebszustand.

Durch die Nutzung der Lagerbuchse für eine Zentrierung der Hülse vor dem Aufschieben auf den Druckzylinder gemäß Anspruch 15 wird der Hülsenwechsel wesentlich erleichtert, wobei die Auflaufschrägen gemäß Anspruch 16 zusätzlich diesen Vorgang begünstigen.

Auch ist es möglich, den Außenring eines Kugellagers gemäß Anspruch 17 im Sinne einer Lagerbuchse zusätzlich mit zu nutzen.

Die getrennte Steuerung der Bewegungen der Stützkörper gemäß Anspruch 18 gestattet deren Bewegungsablauf in Abhängigkeit vom jeweiligen Belastungszustand der Lagerung zu optimieren. So sollten beispielsweise die beiden am meisten belasteten Stützkörper zum Schluß gleichzeitig und gegenläufig angestellt und in gleicher Weise, jedoch zuerst abgestellt werden.

Auch ist es nach Anspruch 19 möglich, die Erfindung für die Realisierung unterschiedlicher Stellungen des Druckzylinders, insbesondere dessen Druckan- und -abstellung, mit zu nutzen, wozu gemäß Anspruch 20 die die Schwenkbewegung der Stützkörper begrenzenden Anschläge oder gemäß Anspruch 21 für die Druckan- und -abstellung die Stützkörper selbst jeweils durch einen elektromotorischen, anforderungsgemäß elektronisch steuerbaren Antrieb verstellbar mit diesem verbunden sind.

Gemäß Anspruch 22 ist es günstig, im Sinne einer gleichmäßigen Kraftverteilung die Stützkörper belastungsabhängig unsymmetrisch zum Achszapfen anzuordnen.

Schließlich ermöglichen die gekrümmten Aussparungen am Umfang der Lagerbuchse für den Achszapfen gemäß Anspruch 23 jeweils eine Reduzierung der Flächenpressung zwischen Stützkörper und Lagerbuchse sowie erforderlichenfalls deren zusätzliche Verdrehsicherung beispielsweise gegenüber einer zusätzlichen Exzenterbuchse.

Die Erfindung wird nachfolgend an einem Ausführungsbeispiel näher erläutert.

In den zugehörigen Zeichnungen zeigen:
- Fig. 1:: eine erfindungsgemäße Anordnung von Stützkörpern für die Lagerung eines mit einer aufschiebbaren Hülse ausgestatteten Druckzylinders in einer Seitenansicht
- Fig. 2:: einen Längsschnitt des mit einer Hülse zu bestückenden Druckzylinders mit abgeschwenkten Stützkörpern
- Fig. 3:: einen Schnitt gemäß Schnittführung A-A von Fig. 1
- Fig. 4:: eine Seitenansicht eines formschlüssig in einer Aussparung einer Gestellwand geführten nockenförmigen Stützkörpers
- Fig. 5:: einen Schnitt gemäß Schnittführung B-B von Fig. 4
- Fig. 6:: einen mit taschenförmigen Aussparungen für die Stützkörper ausgestatteten, seitlich auf eine Gestellwand aufgesetzten Ring
- Fig. 7:: einen Schnitt gemäß Schnittführung C-C von Fig. 6
- Fig. 8:: ein mit jeweils einer taschenförmigen Aussparung für einen Stützkörper ausgestattetes, seitlich auf eine Gestellwand aufgesetztes Segment
- Fig. 9:: einen Schnitt gemäß Schnittführung D-D von Fig. 8
- Fig. 10:: einen sich in einer Aussparung am Umfang der Lagerbuchse des Druckzylinders formschlüssig abstützenden Stützkörper als Ausschnitt einer Seitenansicht.

Fig. 1 zeigt in der Seitenansicht den Achszapfen 1 eines Druckzylinders 2 (Fig. 2), auf dem ein eine Lagerbuchse 3 tragendes Kugellager 4 angeordnet ist.

Die Lagerbuchse 3 wird durch drei näherungsweise symmetrisch angeordnete, in jeweils taschenförmigen Aussparungen 5 einer Gestellwand 6 der Rotationsdruckmaschine angeordnete Stützkörper in Form von Exzentern 7 abgestützt, deren beiderseitige, koaxiale Achszapfen 8; 9 jeweils in den die Aussparungen 5 seitlich begrenzenden Wandungen 10; 11 der Gestellwand 6 gelagert sind (Fig. 3), wobei eine Wandung 10 zwecks Gewährleistung der Montage der Exzenter 5 jeweils als ein in die Gestellwand 6 eingesetztes und mit dieser verschraubtes Abdecksegment 12 ausgebildet ist.

Auf dem die Gestellwand 6 außen überragenden Achszapfen 8 des Exzenters 7 ist ein Hebel 13 befestigt (Fig. 3), an dem ein druckmittelbetriebener Arbeitszylinder 14 angelenkt ist (Fig. 1), dessen Hub und damit die Schwenkbewegung des Exzenters 7 durch einen aus einer dem Hebel 13 als Anlage dienenden Stellschraube 15 und einem von dieser in einer Gewindebohrung durchsetzten, an der Gestellwand 6 befestigten Körper 16 bestehenden Anschlag 17 begrenzt wird.

Fig. 2 zeigt eine auf den Druckzylinder 2 aufzuschiebende Hülse 18, deren Innendurchmesser gegenüber dem Außendurchmesser der am Umfang an beiden Stirnseiten mit je einer Auflaufschräge 19; 20 ausgestatteten, der Zentrierung der Hülse 18 beim Aufschieben dienenden Lagerbuchse 3 eine Spielpassung zwischen beiden gewährleistend größer ist.

Für das Wechseln der Hülse 18 sind die Stützkörper bis zur völligen Freigabe der gegenüber dem Außendurchmesser der Hülse 18 größeren, als Wandbohrung 21 ausgeführten Öffnung in die Gestellwand 6 zurückgeschwenkt. Dabei ist in der Regel der Druckzylinder 2 auf der gegenüberliegenden Seite zusätzlich zur Lagerung in bekannter, nicht dargestellter Weise abgestützt.

Der Spalt zwischen Lagerbuchse 3 und Wandbohrung 21 wird durch eine beim Wechseln der Hülse 18 elastisch verformbare, an der Gestellwand 6 befestigte Kunststoffmanschette 22 gegen Verschmutzungen abgedeckt.

Die Fig. 4 und 5 zeigen einen, von einer taschenförmigen Aussparung 23 in der Gestellwand 6^{I} umfangsseitig formschlüssig unter Gewährleistung der Gleitfähigkeit geführten, mit verschiedenen Krümmungsradien und einer den Hülsenwechsel erleichternden Abflachung 24 ausgestatteten, als Nocken 25 ausgebildeten Stützkörper, der einseitig einen nicht gelagerten, analog zu Fig. 3 über einen Hebel 13^{I} mit einem Arbeitzylinder 14^{I} verbundenen Achszapfen 26 besitzt. Funktionsbedingt ist die Aussparung 23 auf dieser Seite mit einem in der Gestellwand 6^{I} eingesetzten und mit dieser verschraubten Abdecksegment 27 verschlossen.

Die Fig. 6 und 7 zeigen eine Ausführungsvariante mit einem außen auf die Gestellwand 6^{II} aufgesetzten und mit dieser verschraubten Ring 28, der mit die Exzenter 7^{I} aufnehmenden taschenförmigen Aussparungen 29 augestattet ist. Die beiderseitig in der Gestellwand 6^{II} bzw. dem Ring 28 gelagerten Exzenter 7^{I} sind mit einem der Fig. 1 entsprechenden Bewegungsmechanismus ausgestattet.

Letzteres gilt auch für die Fig. 8 und 9, bei denen der Ring 28 durch getrennte, jeweils mit einer taschenförmigen Aussparung 30 für einen Exzenter 7^{II} ausgestattete, mit der Gestellwand 6^{III} verschraubte Segmente 31 ersetzt ist.

Fig. 10 zeigt ausschnittsweise eine umfangsseitig mit gekrümmten Aussparungen 32 ausgestattete Lagerbuchse 3^{I}, in denen sich der jeweilige Exzenter 7^{III} flächig und damit mit geringerer Flächenpressung abstützt. Auf Grund des damit verbundenen Formschlusses in Umfangsrichtung der Lagerbuchse 3^{I} kann letztere so in einfacher Weise gegen Verdrehung, beispielsweise gegenüber einer zusätzlichen Exzenterbuchse, gesichert werden.

Günstig ist es, wenn die Bewegungen der Stützkörper voneinander unabhängig, z. B. zeitlich versetzt und zueinander gegenläufig steuerbar sind, da dies eine günstige Abstimmung auf den jeweiligen Belastungsfall ermöglicht.

Auch ist es möglich, die die Bewegungen der Stützkörper begrenzenden Anschläge oder die Bewegungen der Stützkörper selbst ohne Anschläge motorisch, elektronisch gesteuert zu verstellen.

Von letzterer Möglichkeit kann beispielsweise bei der Realisierung einer Druckan- und -abstellung eines Druckzylinders unter Einsparung der ansonsten dafür erforderlichen zusätzlichen verstellbaren Exzenterbuchse, inclusive deren Verstellmechanismus, Gebrauch gemacht werden. Bei einer Verstellung des Druckzylinders über die Stützelemente ist selbstverständlich steuerungsmäßig deren ständige Anlage an dem Achszapfen bzw. dessen Lagerbuchse, z. B. günstigerweise durch eine synchrone Bewegung von mit gleicher Exzentrizität ausgestatteten Exzentern, zu sichern. Hierfür kann ein in der Rotationsdruckmaschine vorhandener Rechner mit genutzt werden.

## Patentansprüche

1. Lagerung für einen mit einer aufschiebbaren Hülse (18) ausgestatteten Druckzylinder (2) in einer Rotationsdruckmaschine, wobei die Lagerung mindestens drei aus dem Bereich einer den Hülsenwechsel ermöglichenden Öffnung (21) einer Gestellwand (6 bis 6^{III}) bewegbare sowie hinsichtlich der zu realisierenden Lage des Druckzylinders verstellbare Stützkörper aufweißt, gegen die der Achszapfen (1) des Druckzylinders (2) sich über ein Lager (3,4) im Betriebszustand seitlich radial abstützt, gekennzeichnet dadurch, daß die Stützkörper jeweils um eine zur Gestellwand (6 bis 6^{III}) senkrechte Achse schwenkbar in der Gestellwand (6 bis 6^{III}) gelagert sind.

2. Lagerung nach Anspruch 1, gekennzeichnet dadurch, daß die Stützkörper jeweils als Nocken (25) ausgebildet sind.

3. Lagerung nach Anspruch 1, gekennzeichnet dadurch, daß die Stützkörper jeweils als Exzenter (7 bis 7^{III}) ausgebildet sind.

4. Lagerung nach Anspruch 2 oder 3, gekennzeichnet dadurch, daß die Stützkörper jeweils mit mindestens einer umfangsseitigen Abflachung (24) für die einen Hülsenwechsel ermöglichende Stellung ausgestattet sind.

5. Lagerung nach Anspruch 1, gekennzeichnet dadurch, daß die Stützkörper jeweils in taschenförmigen Aussparungen (5; 23) der Gestellwand angeordnet sind.

6. Lagerung nach Anspruch 5, gekennzeichnet dadurch, daß jeweils eine der die Aussparungen seitlich begrenzenden Wandungen (10; 10^{I}) als ein in die Gestellwand fest einsetzbares Abdecksegment (12; 27) ausgebildet ist.

7. Lagerung nach Anspruch 1, gekennzeichnet dadurch, daß die Stützkörper jeweils in taschenförmigen Aussparungen (29) eines seitlich auf die Gestellwand (6^{II}) unter Belassung deren Öffnung fest aufgesetzten Ringes (28) angeordnet sind.

8. Lagerung nach Anspruch 1, gekennzeichnet dadurch, daß die Stützkörper jeweils in einer taschenförmigen Aussparung (30) eines getrennt seitlich auf die Gestellwand (6^{III}) unter Belassung deren Öffnung fest aufgesetzten Segmentes (31) angeordnet sind.

9. Lagerung nach einen der Ansprüche 5 bis 7, gekennzeichnet dadurch, daß die taschenförmigen Aussparungen (5; 23; 29) als eine alle Stützkörper erfassende durchgehende Ringnut ausgebildet sind.

10. Lagerung nach Anspruch 2 oder 3 und einem der Ansprüche 6 bis 8, gekennzeichnet dadurch, daß die taschenförmigen Aussparungen (23) den jeweiligen ohne gesonderte Lagerung ausgestatteten Stützkörper unter Gewährleistung dessen Gleitfähigkeit formschlüssig führend ausgebildet sind.

11. Lagerung nach einem der Ansprüche 5 bis 9, gekennzeichnet dadurch, daß die Stützkörper jeweils in den seitlichen Wandungen der taschenförmigen Aussparungen (5; 29; 30) bzw. der Ringnut oder in einem in jeweils eine Wandung (10) eingesetzten Abdecksegment (12) der taschenförmigen Aussparungen (5) gelagert sind.

12. Lagerung nach Anspruch 1, gekennzeichnet dadurch, daß jeweils an einem Achszapfen (8 bis 8^{II}; 26) der Stützkörper ein Hebel (13 bis 13^{III}) angreift, an dem ein schwenkbar mit der Gestellwand (6 bis 6^{III}) verbundener, druckmittelbetriebener Arbeitszylinder (14 bis 14^{III}) angelenkt ist.

13. Lagerung nach Anspruch 12, gekennzeichnet dadurch, daß die Schwenkbewegung des Hebels (13 bis 13^{III}) durch einen mit der Gestellwand (6 bis 6^{III}) verbundenen, einstellbaren Anschlag (17 bis 17^{II}) begrenzt wird.

14. Lagerung nach Anspruch 13, gekennzeichnet dadurch, daß der Anschlag (17 bis 17^{II}) aus einem von einer dem Hebel (13 bis 13^{III}) als Anlage dienenden Stellschraube (15 bis 15^{II}) in einer Gewindebohrung durchsetzten, an der Gestellwand (6 bis 6^{III}) befestigten Körper (16 bis 16^{II}) besteht.

15. Lagerung nach Anspruch 1, gekennzeichnet dadurch, daß eine von den Stützkörpern im Betriebszustand abgestützte Lagerbuchse (3) für den Achszapfen (1) des Druckzylinders (2) einen gegenüber dem Innendurchmesser der Hülse (18) kleineren, eine Zentrierung letzterer beim Aufschieben auf den Druckzylinder (2) bewirkenden Außendurchmesser besitzt.

16. Lagerung nach Anspruch 15, gekennzeichnet dadurch, daß die Lagerbuchse (3) am Umfang an beiden Stirnseiten für die Hülse (18) mit je einer Auflaufschräge (19; 20) ausgestattet ist.

17. Lagerung nach Anspruch 15 und 16, gekennzeichnet dadurch, daß ein Außenring eines auf dem Achszapfen (1) des Druckzylinders (2) sitzenden Kugellagers die Lagerbuchse mit verkörpert.

18. Lagerung nach Anspruch 1, gekennzeichnet dadurch, daß die Schwenkbewegungen der Stützkörper untereinander zeitlich versetzt und/oder teilweise gegenläufig einzeln steuerbar sind.

19. Lagerung nach Anspruch 1, gekennzeichnet dadurch, daß die Stützkörper einzeln druckzylinderlageabhängig motorisch, elektronisch, bedarfsweise durch Rechnereinsatz gesteuert verstellbar sind.

20. Lagerung nach Anspruch 13 und 19, gekennzeichnet dadurch, daß die Anschläge (17 bis 17^{II}) jeweils mit einem elektromotorischen Antrieb durch diesen verstellbar verbunden sind.

21. Lagerung nach Anspruch 19, gekennzeichnet dadurch, daß die Stützkörper jeweils mit einem elektromotorischen Antrieb durch diesen verstellbar verbunden sind.

22. Lagerung nach Anspruch 1, gekennzeichnet dadurch, daß die Stützkörper unsymmetrisch zum Achszapfen, in Richtung dessen Maximalbelastung im geringeren Abstand angeordnet sind.

23. Lagerung nach Anspruch 1, gekennzeichnet dadurch, daß sich die Stützkörper jeweils in einer gekrümmten Aussparung (32) am Umfang einer Lagerbuchse (3^{I}) für den Achszapfen (1) des Druckzylinders (2) flächig abstützen.

## Claims

1. Bearing for a printing cylinder (2) provided with an exchangeable sleeve (18) for a rotary printing machine, the bearing having at least three support bodies movable out of the region of an aperture (21) of a frame wall (6 to 6^{III}) which allows sleeve exchange, and adjustable with respect to the required position of the printing cylinder, against which bodies the axle journal (1) of the printing cylinder (2) is laterally radially supported by means of a bearing (3, 4) in the operating state, characterised in that the support bodies are respectively mounted in the frame wall (6 to 6^{III}) pivotably about an axis perpendicular to the frame wall (6 to 6^{III}).

2. Bearing according to claim 1, characterised in that the support bodies are respectively constructed as cams (25).

3. Bearing according to claim 1, characterised in that the support bodies are respectively constructed as eccentrics (7 to 7^{III}).

4. Bearing according to claim 2 or 3, characterised in that the support bodies are respectively provided with at least one flattened portion (24) on the periphery for the position which allows a sleeve exchange.

5. Bearing according to claim 1, characterised in that the support bodies are respectively disposed in pocket-shaped recesses (5; 23) of the frame wall.

6. Bearing according to claim 5, characterised in that respectively one of the walls (10; 10^{I}) laterally limiting the recesses is constructed as a cover segment (12; 27) which can be firmly inserted into the frame wall.

7. Bearing according to claim 1, characterised in that the support bodies are respectively disposed in pocket-shaped recesses (29) of a ring (28) fixedly placed laterally onto the frame wall (6^{II}) whilst leaving its aperture open.

8. Bearing according to claim 1, characterised in that the support bodies are respectively disposed in a pocket-shaped recess (30) of a segment (31) fixedly placed separately and laterally onto the frame wall (6^{III}) whilst leaving its aperture open.

9. Bearing according to one of claims 5 to 7, characterised in that the pocket-shaped recesses (5; 23; 29) are constructed as a continuous annular groove enclosing all the support bodies.

10. Bearing according to claim 2 or 3 and one of claims 6 to 8, characterised in that the pocket-shaped recesses (23) are constructed to guide the respective support body in a form-fitting manner, ensuring its slidability, the support body being equipped without a special bearing.

11. Bearing according to one of claims 5 to 9, characterised in that the support bodies are respectively mounted in the lateral walls of the pocket-shaped recesses (5; 29; 30) or of the annular groove or in a cover segment (12) of the pocket-shaped recesses (5) inserted respectively into a wall (10).

12. Bearing according to claim 1, characterised in that engaging respectively on an axle journal (8 to 8^{II}; 26) of the support bodies is a lever (13 to 13^{III}) on which is articulated a fluid-actuated working cylinder (14 to 14^{III}) connected pivotably to the frame wall (6 to 6^{III}).

13. Bearing according to claim 12, characterised in that the pivot movement of the lever (13 to 13^{III}) is limited by an adjustable stop (17 to 17^{II}) connected to the frame wall (6 to 6^{III}).

14. Bearing according to claim 13, characterised in that the stop (17 to 17^{II}) comprises a body (16 to 16^{II}) secured to the frame wall (6 to 6^{III}) and penetrated in a threaded bore by an adjustment screw (15 to 15^{II}) used as an abutment for the lever (13 to 13^{III}).

15. Bearing according to claim 1, characterised in that a bearing bushing (3) for the axle journal (1) of the printing cylinder (2) supported by the support bodies in the operating state has an outer diameter which is smaller with respect to the inner diameter of the sleeve (18) which produces centering of the latter during pushing onto the printing cylinder (2).

16. Bearing according to claim 15, characterised in that the bearing bushing (3) is provided with a leading incline (19; 20) for the sleeve (18) on its periphery at both ends.

17. Bearing according to claim 15 and 16, characterised in that an outer ring of a ball bearing located on the axle journal (1) of the printing cylinder (2) constitutes the bearing bushing.

18. Bearing according to claim 1, characterised in that the pivot movements of the support bodies can be individually controlled, staggered in time relatively to each other and/or partially in opposite directions.

19. Bearing according to claim 1, characterised in that the support bodies can be adjusted individually in dependence on the position of the printing cylinder, in a motor-driven manner, electronically, and if necessary controlled by the use of a computer.

20. Bearing according to claim 13 and 19, characterised in that the stops (17 to 17^{II}) are connected respectively to an electric motor drive and adjustable by means of it.

21. Bearing according to claim 19, characterised in that the support bodies are connected respectively to an electric motor drive and adjustable by means of them.

22. Bearing according to claim 1, characterised in that the support bodies are disposed asymmetrically to the axle journal, with a shorter spacing in the direction of its maximum load.

23. Bearing according to claim 1, characterised in that the support bodies are respectively supported over a surface in a curved recess (32) on the periphery of a bearing bushing (3^{I}) for the axle journal (1) of the printing cylinder (2).

## Revendications

1. Support pour un cylindre d'impression (2) équipé d'une douille emmanchable (18), dans une presse rotative, le support comportant au moins trois corps d'appui déplaçables à partir de la zone d'une ouverture (21), permettant le changement de la douille et aménagée dans une paroi (6 à 6^{III}) du bâti et pouvant être déplacé par rapport à la position, devant être obtenue, du cylindre d'impression et contre lesquels le tourillon (1) du cylindre d'impression (2) prend appui radialement latéralement, en fonctionnement, au moyen d'un palier (3,4), caractérisé en ce que les corps d'appui sont montés respectivement dans la paroi (6 à 6^{III}) du bâti, de manière à pouvoir pivoter chacun autour d'un axe perpendiculaire à cette paroi (6 à 6^{III}) du bâti.

2. Support selon la revendication 1, caractérisé en ce que des corps d'appui sont constitués chacun sous la forme d'une came (25).

3. Support selon la revendication 1, caractérisé en ce que les corps d'appui sont réalisés chacun sous la forme d'un excentrique (7 à 7^{III}).

4. Support selon la revendication 2 ou 3, caractérisé en ce que les corps d'appui sont équipés chacun d'au moins un méplat (24) s'étendant sur une partie de leur circonférence, pour la position permettant le remplacement de la douille.

5. Support selon la revendication 1, caractérisé en ce que les corps d'appui sont disposés respectivement dans des évidements en forme de poches (5;23) de la paroi du bâti.

6. Support selon la revendication 5, caractérisé en ce que respectivement, l'une des parois (10; 10^{I}), qui limitent latéralement les évidements, est agencée sous la forme d'un segment de recouvrement (12;27) pouvant être inséré de façon fixe dans la paroi du bâti.

7. Support selon la revendication 1, caractérisé en ce que les corps d'appui sont disposés respectivement dans des évidements en forme de poches (29) d'un anneau (28) monté fixe latéralement sur la paroi (6^{II}) du bâti tout en laissant dégagée l'ouverture de cette paroi.

8. Support selon la revendication 1, caractérisé en ce que les corps d'appui sont disposés chacun dans un évidement en forme de poche (30) d'un segment (31) qui est monté séparément et latéralement de façon fixe sur la paroi (10^{III}) du bâti, tout en laissant dégagée l'ouverture de cette paroi.

9. Support selon l'une des revendications 5 à 7, caractérisé en ce que les évidements en forme de poches (5; 23;29) sont réalisés sous la forme d'une gorge annulaire continue, qui reçoit tous les corps d'appui.

10. Support selon la revendication 2 ou 3 et l'une des revendications 6 à 8, caractérisé en ce que les évidements en forme de poches (23) sont agencés de manière à guider selon une liaison par formes complémentaires le corps d'appui respectif non équipé d'un support particulier, tout en garantissant la possibilité de glissement de ce corps.

11. Support selon l'une des revendications 5 à 9, caractérisé en ce que les corps d'appui sont montés respectivement dans les parois latérales des évidements en forme de poches (5;29;30) ou de la gorge annulaire ou dans un segment de recouvrement (12), qui est inséré respectivement dans une paroi (10), des évidements en forme de poches (5).

12. Support selon l'une des revendications 1, caractérisé en ce que respectivement sur un tourillon (8 à 8^{II}; 26) des corps d'appui est accroché un levier (13 à 13^{III}), auquel est articulé un vérin de travail (14 à 14^{III}) actionné par un fluide sous pression et relié de manière à pouvoir basculer à la paroi (6 à 6^{III}) du bâti.

13. Support selon la revendication 12, caractérisé en ce que le mouvement de basculement du levier (13 à 13^{III}) est limité par une butée réglable (17 à 17^{II}), reliée à la paroi (6 à 6^{III}) du bâti.

14. Support selon la revendication 13, caractérisé en ce que la butée (17 à 17^{II}) est constituée par un corps (16 à 16^{II}), qui est traversé par une vis de réglage (15 à 15^{II}), qui sert de butée pour le levier (13 à 13^{III}) et s'étend dans un perçage taraudé, et est fixé à la paroi (6 à 6^{III}) du bâti.

15. Support selon la revendication 1, caractérisé en ce qu'un coussinet de palier (3), qui est supporté, en fonctionnement, par les corps d'appui, pour le tourillon (1) du cylindre d'impression (2) possède un diamètre extérieur qui est inférieur au diamètre intérieur de la douille (18) et conduit à un centrage de la douille lors de son emmanchement sur le cylindre d'impression (2).

16. Support selon la revendication 15, caractérisé en ce que le coussinet de palier (3) comporte, sur sa périphérie, et ce sur les deux faces frontales opposées, des parties formant rampes respectives (19;20), pour la douille (18).

17. Support selon les revendications 15 et 16, caractérisé en ce qu'une bague extérieure d'un roulement, qui prend appui sur le tourillon (1) du cylindre d'impression (2), constitue simultanément le coussinet de palier.

18. Support selon la revendication 1, caractérisé en ce que les mouvements de basculement des corps d'appui peuvent être réciproquement décalés dans le temps et/ou peuvent être commandés individuellement en des sens opposés.

19. Support selon la revendication 1, caractérisé en ce que les corps d'appui peuvent être déplacés d'une manière commandée par un moteur, électroniquement et le cas échéant au moyen de l'utilisation d'un calculateur, en fonction de la position du cylindre d'impression.

20. Support selon les revendications 13 et 19, caractérisé en ce que les butées (17 à 17^{II}) sont reliées respectivement à un dispositif d'entraînement à moteur électrique, de manière à être déplaçable par ce dernier.

21. Support selon la revendication 19, caractérisé en ce que les corps d'appui sont équipés chacun d'un dispositif d'entraînement à moteur électrique, de manière à être déplaçables par ce dernier.

22. Support selon la revendication 1, caractérisé en ce que les corps d'appui sont disposés d'une manière dissymétrique par rapport au tourillon, à une distance plus faible dans la direction de sa charge maximale.

23. Support selon la revendication 1, caractérisé en ce que les corps d'appui prennent appui chacun à plat dans un évidement cintré (32) aménagé sur la périphérie d'un coussinet de palier (3^{I}) pour le tourillon (1) du cylindre d'impression (2).
